# EUROPÄISCHE PATENTANMELDUNG

(11) **EP 2 166 286 A1**
(43) Veröffentlichungstag der Anmeldung: **24.03.2010**
(21) Anmeldenummer: 08016724.0
(22) Anmeldetag: 23.09.2008
(51) Int. Cl.: F23J 15/02

(54) **Abgasfiltereinrichtung**

(71) Anmelder: Kutzner + Weber GmbH, 82216 Maisach (DE)
(72) Erfinder: Pabst, Manfred, 56329 St. Goar (DE); Stiehler, Eberhardt, 82291 Mammendorf (DE); Ebel, Matthias, 80333 München (DE)
(74) Vertreter: Tiesmeyer, Johannes

(57) **Zusammenfassung**

Die Erfindung betrifft eine Abgasfiltereinrichtung für eine Feuerungsanlage, insbesondere Festbrennstoff-Feuerungsanlage, die an einer Abgasleitung (3) angeschlossen ist, umfassend ein in die Abgasleitung (3) der Feuerungsanlage zu integrierendes Filtergehäuse (17) mit einem porösen Filterelement (23) zur Ausfilterung von Staub im Abgas der Feuerungsanlage, gekennzeichnet durch eine in der Nähe des Einbauortes des Filterelementes (23) angeordnete Zündquelle (5; 33) zur Auslösung von Zündereignissen zum Zwecke des Anzündens von Staubansammlungen im Filterelement (23).

## Beschreibung

Die Erfindung betrifft eine Abgasfiltereinrichtung für eine Feuerungsanlage, insbesondere Festbrennstoff-Feuerungsanlage, umfassend ein in die Abgasleitung der Feuerungsanlage zu integrierendes Filtergehäuse mit einem porösen Filterelement zur Ausfilterung von Staub im Abgas der Feuerungsanlage.

Die Erfindung basiert auf Überlegungen zur Verminderung des Schadstoffausstoßes von Kleinfeuerungsanlagen mit Feststoffverbrennung, insbesondere Holzverbrennung. Im Betrieb derartiger Kleinfeuerungsanlagen entsteht Feinstaub, der mit dem Abgas in die Umwelt gelangt, sofern keine wirksamen Filterungsamaßnahmen getroffen sind. Insbesondere unter dem Druck der Erkenntnis, dass solche Feinstäube gesundheitsgefährdende Wirkung für den Menschen haben, wurde in jüngerer Zeit nach Lösungen zur Ausfilterung des Feinstaubs aus Abgasleitungen von Kleinfeuerungsanlagen gesucht. Ein vielversprechender und inzwischen in die Praxis umgesetzter Ansatz ist die Integration eines elektrischen Partikelabscheiders als Feinstaubfilter in die Abgasleitung der Feuerungsanlage. Ein solcher Feinstaubfilter wird von der Anmelderin unter der Produktbezeichnung Zumikron vertrieben. Zum Stand der Technik der elektrostatischen Feinstaubfilter kann z. B. auf die WO 2006/015504 A1 und die WO 00/33945 A1 verwiesen werden.

Das Basisfunktionsprinzip eines solchen Feinstaubfilters beruht darauf, dass eine in dem Abgasweg installierte Hochspannungselektrode lonisierungsprozesse im Abgas auslöst. Dabei entstehende lonen lagern sich an Feinstaubpartikeln im Abgasstrom an und führen so zu deren elektrischer Aufladung. Die so elektrisch geladenen Partikel werden aufgrund elektrostatischer Kräfte an eine mineralische oder metallische Abscheidungsfläche, so z. B. die Innenfläche des auf einem elektrischen Bezugspotential, insbesondere Erdpotential gehaltenen Abgasrohres gedrängt und dort abgelagert. Die Partikel erfahren während des Ablagerungsprozesses eine weitgehende elektrische Neutralisierung. Dennoch bleiben sie aufgrund ihrer mechanischen Verzahnung und aufgrund elektrostatischer und Van-der-Waals-Kräfte an der Innenfläche des Abgasrohres haften und bilden dort eine Ablagerungsschicht aus Konglomeraten von Feinstaubpartikein. Auf diese Weise gelingt eine sehr effiziente Feinstaubausfilterung aus dem Abgas, so dass die Umweltbelastung und das Gesundheitsgefährdungsrisiko für Menschen in der Umgebung herabgesetzt wird. Bei intensivst beheizten Kleinfeuerungsanlagen, etwa über viele Stunden ununterbrochen mit Holz beheizten Pizzaöfen, hat sich der Effekt gezeigt, dass sich Grobstaubpartikel, die aus einer Zusammenballung von Feinstaubpartikeln entstanden sind, aus der Ablagerungsschicht lösen und dann mit dem Abgasstrom durch den Schornstein nach außen gelangen können. Zwar ist das gesundheitsgefährdende Potential solcher Grobstaubpartikel gering, sie können jedoch makroskopisch sichtbare Verschmutzungen an hellen Fassaden, Kleidungsstücken usw. hinterlassen. Es gibt Überlegungen, dieses Problem mittels mechanischer feinporöser Filter zu lösen. Solche Filter werden jedoch bei der hier diskutierten Grobstaub-Problematik relativ schnell von den Staubpartikeln zugesetzt und somit verstopft. Die Folge ist, dass die Abgasanlage keinen optimalen Zug für den Abgastransport nach außen bieten kann. Eine Lösung dieses Problems wäre häufiges Wechseln des Filterelementes in dem Grobstaubfilter. Dies würde jedoch den Betrieb der Kleinfeuerungsanlage sehr unkomfortabel machen.

Der Erfindung liegt die Aufgabe zugrunde, eine Abgasfiltereinrichtung der eingangs genannten Art, welche ein poröses Filterelement zur Ausfilterung von Staub im Abgas der Feuerungsanlage enthält, dahingehend zu verbessern, dass die Intervalle zwischen Wartungsinspektionen des porösen Filterelementes erheblich verlängert werden können, ohne das Abgasableitungsvermögen der Abgasleitung zwischenzeitlich kritisch zu beeinträchtigen.

Zur Lösung dieser Aufgabe wird vorgeschlagen, eine in der Nähe des Einbauortes des Filterelementes angeordnete Zündquelle zur Auslösung von Zündereignissen zum Zwecke des Anzündens von Staubansammlungen im Filterelement vorzusehen.

Funktionsuntersuchungen haben ergeben, dass es bei Zündung von Staubansammlungen im Filterelement zu einem Abglimmen bzw. Nachverbrennen von gesammeltem Grobstaub in dem Filterelement kommt. Der Glimmprozess unterhält sich ohne weiteres Zutun über größere Volumenbereiche des Filterelementes, so dass es zu einer Art Selbstreinigungseffekt kommt, der einer Filterverstopfung entgegenwirkt und eine solche gar beseitigt.

Vorzugsweise hat das Filtergehäuse einen mit einer Vielzahl von Ein- und Auslasslöchern versehenen Einsatz zur Aufnahme des Filterelementmaterials, wobei letzteres gemäß einer bevorzugten Ausführungsform der Erfindung eine vliesartige Zusammensetzung aus feuerfestem Material aufweist. So kommt z. B. ein mattenartiges Filterelement aus Metallwolle, insbesondere Edelstahlwolle in Frage. Als Material für das Filterelement kommt auch Keramik in Betracht.

Eine Ausführungsform der Erfindung weist ein Filtergehäuse mit einem Bypass-Abgasweg mit mehrfacher Richtungsänderung auf, den ein Teil des ins Filtergehäuse einströmenden Abgases unter Umgehung des Filterelementes passieren kann. Vorzugsweise hat der Bypass-Abgasweg eine Rußfalle am Boden des Filtergehäuses. Der z. B. mäanderförmig verlaufende Bypass-Abgasweg ist eine Sicherheitsmaßnahme für den Fall, dass das Filterelement nach sehr langer Betriebsdauer doch einmal erschöpft sein und einen zu starken Strömungswiderstand für das Abgas bilden könnte. Das Abgas kann dann in erhöhtem Maße den Umweg über den Bypass-Abgasweg nehmen, wobei eine Rußfalle am Boden des Filtergehäuses Ruß aus dem Abgas auffangen kann.

Die Zündquelle kann einen oder mehrere Funkengeneratoren in Nähe des Filterelementes aufweisen, so dass Funkenerzeugung und Funkenübertragung zum Filterelement hin gewährleistet ist, sobald ein Zündereignis ausgelöst worden ist. Die Zündquelle kann eine Zündsteuerungseinrichtung zur Bestimmung des jeweiligen Zündzeitpunktes umfassen. Die Zündsteuerungseinrichtung kann dazu programmiert sein, eine jeweilige Zündung nach Ablauf eines vorgegebenen Zeitabstandes zum vorausgegangenen Zündzeitpunkt auszulösen. Dieser Zeitabstand kann z. B. im Bereich von 1 - 5 Stunden liegen. Auch kürzere oder längere Pausenzeitintervalle sind denkbar, z. B. in Abhängigkeit vom Betrieb der Feuerungsanlage. Die Zündsteuerungseinrichtung kann auch mit einer Filterzustandsüberwachungseinrichtung zusammenwirken, welche einen Abgasströmungssensor in der Abgasleitung oder/und eine Druckdifferentialmesseinrichtung zur Messung der Druckdifferenz über das Filterelement hinweg aufweisen kann. Stellt die Filterzustandsüberwachung einen zu großen Strömungswiderstand des Filterelementes fest, so kann sie über die Zündsteuerungseinrichtung ein Zündereignis auslösen, um das Filterelement zu reinigen.

Gemäß einer ganz besonders bevorzugten Ausführungsform der Erfindung weist die Abgasfiltereinrichtung einen elektrostatischen Partikelabscheider als Elektrofilter zur Ausfilterung von Feinstaub in dem Abgasweg stromaufwärtig - und in der Nähe des Filterelementes auf. Versuche haben gezeigt, dass der Elektrofilter spontan in unregelmäßigen, aber relativ kurzen Zeitabständen Funken erzeugt, die vom Abgasstrom zu dem porösen Filterelement mittransportiert werden und dort den Glimmprozess zum Nachverbrennen des im Filterelement angesammelten Grobstaubs auslösen können. Dabei kann durchaus ein Abstand des Filterelementes von der Elektrode des elektrostatischen Partikelabscheiders von einigen Dezimetern bis Metern eingeräumt werden. Wird also das Filterelement nicht allzu weit entfernt von der Hochspannungselektrode des Feinstaubfilters angeordnet, so ist eine gesonderte Zündquelle gar nicht erforderlich, weil der elektrostatische Feinstaubfilter spontan und quasi-stochastisch in hinreichend kurzen Zeitabständen ohnehin Flugfunken bereitstellt, die das Filterelement erreichen können. In diesem Sinne stellt das elektrostatische Feinstaubfilter die Zündquelle der Abgasfiltereinrichtung dar.

Ein Ausführungsbeispiel der Erfindung wird im Folgenden unter Bezugnahme auf die Figur näher erläutert.

In der Figur ist im Längsschnitt ein Abschnitt der Abgasleitung 1 einer (nicht gezeigten) Kleinfeuerungsanlage für Holzverbrennung, z. B. eines Pizzaofens dargestellt. Sie umfasst ein metallisches Rohr 3 mit einem darin integrierten elektrostatischen Partikelabscheider (Feinstaubfilter) 5, dessen Hochspannungselektrode 7 in dem Abgasweg des Rohres 3 in dessen axialer Richtung ausgerichtet ist. Die Hochspannungselektrode 7 ist gegenüber der Wand des Rohres 3 elektrisch isoliert und an einer Hochspannungsquelle angeschlossen. Das Rohr 3 ist an Bezugspotential, nämlich Erdpotential angeschlossen. Die Elektrode 7 erzeugt somit eine Hochspannung relativ zum Bezugspotential des Rohres 3. Das von der Feuerungsanlage in Richtung des Pfeiles 9 heranströmende Abgas erfährt im Bereich des Feinstaubfilters 5 eine lonisierung, wobei es zur Anlagerung von lonen an Staubpartikeln im Abgas kommt. Aufgrund der elektrostatischen Kräfte im Bereich des Feinstaubfilters 5 kommt es zur Ansammlung von Staubpartikeln an der Innenfläche 11 des Rohres 3 im Feinstaubfilterbereich. Dabei kann es zur Schichtenbildung kommen, wie dies bei 13 angedeutet ist. Aus der Schicht 13 heraus lösen sich erfahrungsgemäß grobere Staubpartikel, bei denen es sich meistens um fest zusammenhängende Feinstaubpartikel handelt. Solche Grobstaubpartikel 15 werden von der Abgasströmung mitgerissen und gelangen in das ca. 1 m von der Hochspannungselektrode 7 stromabwärtig in die Abgasleitung 3 integrierte Filtergehäuse 17. Wie schematisch angedeutet, enthält das Filtergehäuse 17 einen am Filtergehäusedeckel 19 abnehmbar befestigten Einsatz 21, der poröse Wände hat und mit Edelstahlwolle 23 gefüllt ist. Die Edelstahlwolle bildet eine Art Filz, Vlies oder Matte und ist so feinporig, dass sie die in Frage kommenden Grobpartikel 15 aufhält, die gasförmigen Bestandteile des Abgases jedoch zu der stromabwärtigen Seite 25 des Rohres 3 und zu dem daran angeschlossenen (nicht gezeigten) Schornstein hin durchlässt.

Ein Bypassweg 27 ist mäanderförmig um den Filtereinsatz 21 herumgeführt. Für den Fall, dass das Filterelement 23 nach längerer Zeit doch so weit erschöpft sein sollte, dass es einen zu großen Strömungswiderstand für das Abgas bildet, so kann dieses den Bypassweg 27 unter Umgehung des Filterelementes 23 nehmen. Am Boden des Filtergehäuses 17 ist eine Rußfalle 29 vorgesehen, um Ruß aus dem Abgas, welches den Bypass-Abgasweg durchströmt, zu fangen. Die Rußfalle 29 ist zu dem Bypass-Abgasweg 27 hin mit einer porösen Wand 31 versehen.

Im Normalfall strömt jedoch der überwiegende Teil des Abgases durch das Filterelement 23 hindurch.

Wie schon oben erwähnt, kommt es beim Betrieb des Feinstaubfilters 5 zu wiederholten Funkenbildungen mit der Folge, dass Funkenflug zu dem Filterelement 23 stattfindet. Die Funken gelangen durch die Poren des Filtereinsatzes 21 zum Filterelement 23 und lösen dort einen Glimmprozess aus, bei dem es zur Nachverbrennung von in dem Filterelement 23 angesammeltem Staub kommt. Der Filter reinigt sich somit selbst, ohne dass bedenkliche Reaktionsprodukte auftreten.

Bei 33 sind in der Figur gesonderte Zündquellen, nämlich Funkengeneratoren angedeutet, die von einer Zündsteuerungseinrichtung zur Funkenerzeugung aktivierbar sind. Hierbei handelt es sich jedoch um ein optionales, jedoch nicht notwendiges Merkmal, da der Feinstaubfilter 5 bereits in ausreichendem Maße Funken zur Selbsreinigung des Filterelementes 23 bereitstellt. Gesonderte Zündquellen 33 sind dann vorzusehen, wenn die Abgasfiltereinrichtung ohne vorgeschaltetes Feinstaubfilter benutzt werden soll.

Es sei darauf hingewiesen, dass die Figur ein Ausführungsbeispiel in rein schematischer Darstellung zeigt und dass insbesondere hinsichtlich der Filtergehäusegeometrie erhebliche Abänderungen bzw. Abweichungen zu dem gezeigten Ausführungsbeispiel möglich sind.

Die erfindungsgemäße Abgasfiltereinrichtung hält Schmutzteilchen wirksam zurück.

## Patentansprüche

1. Abgasfiltereinrichtung für eine Feuerungsanlage, insbesondere Festbrennstoff-Feuerungsanlage, die an einer Abgasleitung (3) angeschlossen ist, umfassend ein in die Abgasleitung (3) der Feuerungsanlage zu integrierendes Filtergehäuse (17) mit einem porösen Filterelement (23) zur Ausfilterung von Staub im Abgas der Feuerungsanlage, **gekennzeichnet durch** eine in der Nähe des Einbauortes des Filterelementes (23) angeordnete Zündquelle (5; 33) zur Auslösung von Zündereignissen zum Zwecke des Anzündens von Staubansammlungen im Filterelement (23).

2. Abgasfiltereinrichtung nach Anspruch 1, **dadurch gekennzeichnet, dass** das Filterelement (23) eine vliesartige Zusammensetzung aus feuerfestem Material aufweist.

3. Abgasfiltereinrichtung nach Anspruch 1 oder 2, **dadurch gekennzeichnet, dass** das Filterelement (23) Metallwolle, insbesondere Edelstahlwolle umfasst.

4. Abgasfiltereinrichtung nach einem der vorhergehenden Ansprüche, **dadurch gekennzeichnet, dass** das Filterelement (23) feinporige Keramik umfasst.

5. Abgasfiltereinrichtung nach einem der vorhergehenden Ansprüche, **dadurch gekennzeichnet, dass** das Filtergehäuse (17) einen Bypass-Abgasweg (27) mit mehrfacher Richtungsänderung aufweist, den ein Teil des ins Filtergehäuse (17) einströmenden Abgases unter Umgehung des Filterelementes (23) passieren kann.

6. Abgasfiltereinrichtung nach Anspruch 5, **dadurch gekennzeichnet, dass** der Bypass-Abgasweg (27) eine Rußfalle (29) am Boden des Filtergehäuses (17) aufweist.

7. Abgasfiltereinrichtung nach einem der vorhergehenden Ansprüche, **dadurch gekennzeichnet, dass** die Zündquelle (5; 33) einen Funkengenerator (33) umfasst.

8. Abgasfiltereinrichtung nach einem der vorhergehenden Ansprüche, **dadurch gekennzeichnet, dass** die Zündquelle eine Zündsteuerungseinrichtung zur Bestimmung des jeweiligen Zündzeitpunktes umfasst.

9. Abgasfiltereinrichtung nach Anspruch 8, **dadurch gekennzeichnet, dass** die Zündsteuerungseinrichtung dazu eingerichtet ist, eine jeweilige Zündung nach Ablauf eines vorgegebenen Zeitabstandes zum vorausgegangenen Zündzeitpunkt auszulösen.

10. Abgasfiltereinrichtung nach einem der vorhergehenden Ansprüche, **dadurch gekennzeichnet, dass** sie ein Elektrofilter (5) im Abgasweg stromaufwärtig - und in der Nähe des Filterelementes (23) umfasst.

11. Abgasfiltereinrichtung nach Anspruch 10, **dadurch gekennzeichnet, dass** der Elektrofilter (5) die Zündquelle umfasst.
